# EUROPÄISCHE PATENTSCHRIFT

(11) **EP 2 243 456 B1**
(45) Veröffentlichungstag und Bekanntmachung des Hinweises auf die Patenterteilung: **10.07.2013**
(21) Anmeldenummer: 10003225.9
(22) Anmeldetag: 25.03.2010
(51) Int. Cl.: A61G 13/04, A61G 13/02, A61G 7/002

(54) **Operationstisch**
Operating table
Table d'opération

(30) Priorität: 21.04.2009 DE 102009018270
(43) Veröffentlichungstag der Anmeldung: 27.10.2010
(73) Patentinhaber: Berchtold Holding GmbH, 78532 Tuttlingen (DE)
(72) Erfinder: Marugg, Silvio, 8234 Stetten (CH)
(74) Vertreter: Manitz, Finsterwald & Partner GbR

(56) Entgegenhaltungen:
- BE-A- 632 171
- DE-A1- 19 920 008
- US-A- 765 389
- US-A- 1 814 482
- US-A- 4 101 120
- US-A- 5 297 539

## Beschreibung

Die vorliegende Erfindung betrifft einen Operationstisch mit einer Säule, auf der eine Patientenauflage so gelagert ist, dass sie um eine sich quer zur Patientenauflage erstreckende Achse und um eine sich längs zur Patientenauflage erstreckende Achse verschwenkbar ist. Bei derartigen Operationstischen, die aus dem Stand der Technik bekannt sind, kann die Liegefläche standardmäßig um ±30° in der Querachse (auch genannt Trend oder Neigung) und um ±20° in der Längsachse (auch genannt Tilt oder Kantung) verstellt werden. Aufgrund konstruktiver Einschränkungen ist eine vollumfängliche Kombination beider Bewegungen nicht immer gegeben.

Bei den aus dem Stand der Technik bekannten Operationstischen ist es bekannt, eine kardanische Lagerung der Patientenauflage vorzusehen, bei der mit Hilfe von zwei Hubzylindern die Liegefläche um zwei zueinander senkrechte Drehachsen verschwenkt wird. Da die beiden Drehachsen zumindest annähernd zentrisch zur Säule angeordnet sind, kann die Patientenauflage nicht in einem gewünschten Ausmaß, d.h. mit den gewünschten großen Tiltwinkeln und Trendwinkeln verschwenkt werden.

Ein operationstisch nach dem Oberbegriff des Anspruchs 1 ist aus der US 1 814 482 A und DE 199 20 008 A1 bekannt.

Es ist die Aufgabe der vorliegenden Erfindung, einen Operationstisch der eingangs genannten Art derart weiterzubilden, dass mit konstruktiv einfachen und kostengünstigen Mitteln große Trend- und Tiltwinkel erzielbar sind.

Die Lösung dieser Aufgabe erfolgt durch die Merkmale des Anspruchs 1. Durch die Möglichkeit, das Gelenk um eine vertikale Drehachse zu verdrehen, kann dieses so gedreht werden, dass eine Schwenkachse des Gelenks entweder an der einen oder der anderen Seite der Patientenauflage oder in Richtung des Kopfendes oder des Fußendes der Patientenauflage positioniert ist. Auf diese Weise lassen sich sehr große Trend- und Tiltwinkel erreichen, da die Patientenauflage nicht mehr um eine Schwenkachse verschwenkt wird, die im Wesentlichen zentrisch angeordnet ist. Vielmehr kann die Schwenkachse um die vertikale Drehachse so verdreht werden, dass die Schwenkachse auf derjenigen Seite der Patientenauflage angeordnet ist, in deren Richtung verschwenkt werden soll. Mit anderen Worten kann die Schwenkachse des Gelenks an diejenige Stelle gebracht werden, an der die Neigung oder Kantung gewünscht ist.

Mit der erfindungsgemäßen Lösung sind außerordentlich große Schwenkwinkel von bis zu 90° möglich. Gleichzeitig ist es möglich, die Patientenauflage relativ zur Säule zu verschwenken, falls dies gewünscht ist.

Vorteilhafte Ausführungsformen der Erfindung sind in der Beschreibung, der Zeichnung und in den Unteransprüchen beschrieben.

In einer ersten vorteilhaften Ausführungsform kann das Gelenk selbst genau eine Schwenkachse aufweisen, die insbesondere horizontal orientiert sein kann. Auf diese Weise lässt sich ohne Verwendung eines Kardangelenks die Patientenauflage in jede gewünschte Richtung verkippen, wobei durch Verschwenken um die vertikale Drehachse die Schwenkachse des Gelenks an die gewünschte Stelle gebracht werden kann, an der die maximale Neigung oder Kantung gewünscht ist.

Nach einer weiteren vorteilhaften Ausführungsform kann die Patientenauflage mit der Säule über ein einziges Gelenk verbunden sein, wobei die Relativposition zwischen der Patientenauflage und dem Gelenk und/oder die Relativposition zwischen der Säule und dem Gelenk veränderbar ist. Auf diese Weise kann beispielsweise das Gelenk zwischen Patientenauflage und Säule hindurchgedreht werden, ohne dass sich die Position der Patientenauflage relativ zur Säule verändert.

Nach einer weiteren vorteilhaften Ausführungsform kann die Schwenkachse des Gelenks exzentrisch zur Mittelachse der Säule und/oder exzentrisch zur Mitte der Patientenauflage angeordnet sein. Auf diese Weise sind außerordentlich große Trend- und Tiltwinkel möglich, da die Schwenkachse des Gelenks an die Stelle verdreht werden kann, an der die Neigung oder Verkantung gewünscht ist.

Nach einer weiteren vorteilhaften Ausführungsform ist lediglich ein einziger Hubzylinder vorgesehen, um die Neigung der Patientenauflage zu verändern. Hierdurch lässt sich mit nur einem einzigen translatorisch wirkenden Antriebselement eine beliebige Neigung der Patientenauflage erzielen. Weiterhin kann zur Neigungsverstellung der Patientenauflage ein Hubzylinder vorgesehen sein, der über ein Kugelgelenk mit dieser verbunden ist. Dies stellt eine konstruktiv einfache und damit kostengünstige Realisierung dar.

Weiterhin kann es vorteilhaft sein, wenn für ein Verschwenken der Patientenauflage zwei und insbesondere genau zwei Antriebe vorgesehen sind, die vorzugsweise durch eine Steuerung synchronisiert antreibbar sind. Auf diese Weise lassen sich die beiden Antriebe so betreiben bzw. antreiben, dass die Patientenauflage in beliebige Richtungen verkippt bzw. verschwenkt werden kann, ohne dass diese selbst ungewünschte Bewegungen durchführt.

Eine konstruktiv einfache und kostengünstige Variante ergibt sich, wenn als Antrieb zum Verschwenken der Patientenauflage insgesamt nur genau ein Hubzylinder und zwei Drehantriebe vorgesehen sind.

Nach der Erfindung ist das Gelenk als Drehschemel ausgebildet, dessen beide Gelenkteile um eine horizontale Achse gegeneinander verschwenkbar sind. Ein solcher Drehschemel bietet eine gute Stabilität und kann so ausgebildet werden, dass beide Gelenkteile jeweils eine Öffnung aufweisen, wobei ein Hubzylinder durch die Öffnungen der beiden Gelenkteile hindurchgeführt ist. Hierdurch kann bei kompakter Bauweise die gewünschte variable Verschwenkbarkeit realisiert werden. Zur Erhöhung der Stabilität kann es vorteilhaft sein, wenn die beiden Gelenkteile als Ring ausgebildet sind.

Schließlich kann es vorteilhaft sein, wenn das Gelenk um die vertikale Drehachse um 360° drehbar ist, da in diesem Fall eine maximale Flexibilität gegeben ist.

Nachfolgend wird die vorliegende Erfindung rein beispielhaft anhand einer vorteilhaften Ausführungsform und unter Bezugnahme auf die beigefügten Zeichnungen beschrieben. Es zeigen:
- Fig. 1: einen Teil eines Operationstischs in seiner Nullstel- lung;
- Fig. 2: den Operationstisch von Fig. 1 mit Neigung Fuß-tief;
- Fig. 3: den Operationstisch von Fig. 1 und 2 in der Position Kantung links;
- Fig. 4: den Operationstisch der Fig. 1 bis 3 in der Position Neigung Kopf-tief; und
- Fig. 5: den Operationstisch der Fig. 1 bis 4 in der Position Kantung rechts.

Fig. 1 zeigt in zwei perspektivischen Ansichten einen Operationstisch mit einer Säule 12, auf der eine Patientenauflage 10 gelagert ist. Von der Patientenauflage 10 sind zur besseren Darstellung lediglich eine Grundplatte 11 und eine Seitenwange 13 dargestellt. Es versteht sich jedoch, dass die Patientenauflage 10 noch weitere Bauelemente wie Auflagen, Polsterelemente und dergleichen umfasst. Zudem ist bei der Darstellung der Fig. 1 nur eine Seitenwange 13 dargestellt, obwohl, wie auch die Fig. 2 und Fig. 5 zeigen, zwei parallele Seitenwangen 13 und 13' vorgesehen sind.

Die Patientenauflage 10 ist auf der Säule 12 so gelagert, dass sie einerseits um eine sich quer zur Patientenauflage 10 erstreckende Achse Y und andererseits um eine sich längs zur Patientenauflage erstreckende Achse X verschwenkt werden kann. Hierzu ist die Patientenauflage 10 mit der Säule 12 über ein Gelenk 14 verbunden, das zwei Gelenkteile 14A und 14B umfasst, wobei das Gelenk 14 um eine vertikale Drehachse Z in oder entgegen dem Uhrzeigersinn drehbar ist.

Wie beispielsweise Fig. 2 verdeutlicht, ist das Gelenk 14 bei der dargestellten Ausführungsform als Drehschemel ausgebildet, dessen beide Gelenkteile 14A und 14B um eine horizontale Achse S (vgl. Fig. 1) gegeneinander verschwenkbar sind. Hierbei ist die Patientenauflage 10 verdrehbar an dem Gelenkteil 14B befestigt und das Gelenkteil 14A ist verdrehbar an der Säule 12 befestigt. Die Befestigung erfolgt in beiden Fällen mit Hilfe eines Schwenklagers 16A und 16B, was bedeutet, dass die Patientenauflage 10 mit Hilfe des Schwenklagers 16B relativ zu dem Gelenkteil 14B um die Mittelachse des Gelenkteils verdrehbar ist und dass das Gelenkteil 14A relativ zur Säule 12 um die Mittelachse des Gelenkteils 14A verdrehbar ist. Als Antrieb für ein verdrehen des Gelenkteils 14A relativ zur Säule 12 ist ein erster Antriebsmotor 18 vorgesehen, der ortsfest an der Säule 12 befestigt ist und der das Gelenkteil 14A um eine vertikale Achse Z relativ zur Säule 12 verdrehen kann. Weiterhin ist ein zweiter Antriebsmotor 20 vorgesehen, der an der Patientenauflage 10 befestigt ist und der - wie auch der erste Antriebsmotor 18 - über einen Zahntrieb die Patientenauflage 10 relativ zu dem Gelenkteil 14B verdreht und zwar um eine Schwenkachse, die sich senkrecht durch den Mittelpunkt des ringförmigen Gelenkteils 14B erstreckt.

Mit der oben beschriebenen Konstruktion, bei der die Schwenkachse S des Gelenks 14 exzentrisch zur Mittelachse der Säule 12 und exzentrisch zur Mitte der Patientenauflage 10 angeordnet ist, kann das Gelenk 14 zwischen der Säule 12 und der Patientenauflage 10 um die vertikale Drehachse Z verdreht werden, ohne dass sich die Lage der Patientenauflage 10 relativ zur Säule 12 verändert. Hierzu müssen - ausgehend von der in Fig. 1 dargestellten Nullstellung - die beiden Antriebsmotoren 18 und 20 synchronisiert so angetrieben werden, dass diese eine gegenläufige Drehbewegung im Bereich der Schwenklager 16A und 16B bewirken, so dass sich die Relativposition zwischen Säule 12 und Patientenauflage 10 nicht ändert, jedoch das Gelenk 14 zwischen der stationären Säule 12 und der ihre Position nicht verändernden Patientenauflage 10 hindurchgedreht wird.

Um die Neigung der Patientenauflage 10 zu verändern, ist ein einziger Hubzylinder 22 vorgesehen, dessen unteres Ende um eine horizontale Achse verschwenkbar an der stationären Säule 12 angelenkt ist und dessen Kolbenstange sich durch die von dem Gelenkteil 14A gebildete Kreis-öffnung hindurch erstrecken kann. Das obere Ende der Kolbenstange des Hubzylinders 22 ist über ein Kugelgelenk 24 mit der Grundplatte 11 der Patientenauflage 10 verbunden, so dass durch Betätigen des Hubzylinders 22 ein Verschwenken der Patientenauflage 10 um die stets horizontal orientierte Schwenkachse S des Gelenks 14 erreicht werden kann.

Bei der dargestellten Ausführungsform ist sowohl die Patientenauflage 10 um 360° um das Gelenkteil 14B drehbar und das Gelenkteil 14A und somit auch das gesamte Gelenk 14 ist um 360° um die vertikale Drehachse Z drehbar, wobei in beiden Fällen die Drehung in und entgegen dem Uhrzeigersinn erfolgen kann.

Nachfolgend wird anhand der Figuren beschrieben, wie die gewünschten Schwenkstellungen erzielt werden können.

Ausgehend von der in Fig. 1 dargestellten Nullstellung, bei der die Grundplatte 11 der Patientenauflage 10 in der Horizontalen angeordnet ist und die beiden Gelenkteile 14A und 14B nicht gegeneinander verschwenkt sind, kann die Patientenauflage 10 in die Stellung Neigung Fuß-tief (Reverse Trend) gebracht werden, indem das Gelenk 14 so wie in Fig. 1 dargestellt in Richtung des Fußendes der Patientenauflage verdreht wird, bis die Gelenkachse S parallel zur Querachse Y verläuft. Anschließend kann durch Betätigen des Hubzylinders 22 die Patientenauflage 10 um die Schwenkachse S verschwenkt werden und dies so weit, bis eine Schwenkposition von bis zu 90° erreicht wird.

Wiederum ausgehend von der Nullstellung von Fig. 1 kann eine Linkskantung (Tilt) der Patientenauflage 10, d.h. ein Verschwenken um die Schwenkachse X erreicht werden, indem das Gelenk 14 um die Drehachse Z entgegen dem Uhrzeigersinn um 90° verschwenkt wird, bis die Schwenkachse S parallel zur Achse X bzw. parallel zur Seitenwange 13 verläuft. Ausgehend von dieser in Fig. 3 dargestellten Position kann wiederum durch Betätigen des Hubzylinders 22 ein Verschwenken der Patientenauflage 10 um die Längsachse X erreicht werden, so dass auch Schwenkwinkel von bis zu 90° möglich sind.

Ein Verschwenken der Patientenauflage in die Position Neigung Kopf-tief (Trend) lässt sich entsprechend Fig. 4 dadurch erzielen, dass sich ausgehend von der Nullstellung von Fig. 1 das Gelenk 14 um 180° um die Achse Z verschwenkt wird, so dass dieses in Richtung des Kopfendes der Patientenauflage weist, bevor der Hubzylinder 22 betätigt wird.

Schließlich zeigt Fig. 5 ein Verschwenken der Patientenauflage als Rechtskantung (Tilt), wobei hier das Gelenk 14 verglichen zu Fig. 1 um 90° im Uhrzeigersinn (in Draufsicht) verschwenkt worden ist.

Neben den in den vorstehend beschriebenen Figuren dargestellten Positionen sind selbstverständlich auch sämtliche Zwischenstellungen möglich, so dass die Patientenauflage in jede gewünschte Stellung bewegt werden kann, indem die Antriebsmotoren 18 oder 20 und der Hubzylinder 22 entsprechend betätigt werden. Hierbei versteht es sich, dass der Hubzylinder elektrisch, hydraulisch oder auch pneumatisch betätigt werden kann und dass unter einem Hubzylinder im Sinne der vorliegenden Anmeldung jegliche lineare Stelleinrichtung verstanden wird, mit der die Patientenauflage um das Gelenk 14 verschwenkt werden kann. Alternativ ist es möglich, anstelle des Hubzylinders einen elektrischen oder hydraulischen Direktantrieb vorzusehen, beispielsweise einen Elektromotor im Bereich des Gelenks 14, der die beiden Gelenkteile gegeneinander verschwenkt.

### Bezugszeichenliste

- 10: Patientenauflage
- 11: Grundplatte
- 12: Säule
- 13, 13': Seitenwangen
- 14: Gelenk
- 14A, 14B: Gelenkteile
- 16A, 16B: Schwenklager
- 18, 20: Antriebsmotor
- 22: Hubzylinder
- 24: Kugelgelenk
- S: Schwenkachse des Gelenks
- X: Längsachse
- Y: Querachse
- Z: vertikale Drehachse

## Patentansprüche

1. Operationstisch mit einer Säule (12), auf der eine Patientenauflage (10) so gelagert ist, dass sie um eine sich quer zur Patientenauflage (10) erstreckende Achse (Y) und um eine sich längs zur Patientenauflage erstreckende Achse (X) verschwenkbar ist, wobei die Patientenauflage (10) mit der Säule (12) über ein zwei Gelenkteile (14A, 14B) umfassendes Gelenk (14) verbunden ist, das um eine vertikale Drehachse (Z) drehbar ist,
**dadurch gekennzeichnet, dass**
das Gelenk (14) ein Drehschemel ist, dessen beide Gelenkteile (14A, 14B) um eine horizontale Achse (S) gegeneinander verschwenkbar sind.

2. Operationstisch nach Anspruch 1,
**dadurch gekennzeichnet, dass**
die Schwenkachse (S) des Gelenks (14) horizontal orientiert ist.

3. Operationstisch nach Anspruch 1 oder 2,
**dadurch gekennzeichnet, dass**
zwischen der Patientenauflage (10) und der Säule (12) ein einziges Gelenk (14) vorgesehen ist, wobei die Relativposition zwischen der Patientenauflage (10) und dem Gelenk (14) und/oder die Relativposition zwischen der Säule (12) und dem Gelenk (14) veränderbar ist.

4. Operationstisch nach zumindest einem der vorstehenden Ansprüche,
**dadurch gekennzeichnet, dass**
die Schwenkachse (S) des Gelenks (14) exzentrisch zur Mittelachse der Säule (12) und / oder exzentrisch zur Mitte der Patientenauflage (10) angeordnet ist.

5. Operationstisch nach zumindest einem der vorstehenden Ansprüche,
**dadurch gekennzeichnet, dass**
das Gelenk (14) zwischen der Säule (12) und der Patientenauflage (10) um die vertikale Drehachse (Z) verdrehbar ist, ohne dass sich die Lage der Patientenauflage (10) relativ zur Säule (12) verändert.

6. Operationstisch nach zumindest einem der vorstehenden Ansprüche,
**dadurch gekennzeichnet, dass**
ein einziger Hubzylinder (22) vorgesehen ist, um die Neigung der Patientenauflage (10) zu verändern.

7. Operationstisch nach zumindest einem der vorstehenden Ansprüche,
**dadurch gekennzeichnet, dass**
ein Hubzylinder (22) zur Neigungsverstellung der Patientenauflage (10) über ein Kugelgelenk (24) mit dieser verbunden ist.

8. Operationstisch nach zumindest einem der vorstehenden Ansprüche,
**dadurch gekennzeichnet, dass**
für ein Verschwenken der Patientenauflage (10) zwei rotatorische Antriebe (18, 20) vorgesehen sind.

9. Operationstisch nach Anspruch 8,
**dadurch gekennzeichnet, dass**
eine Steuerung vorgesehen ist, mit der die beiden Antriebe (18, 20) synchronisiert antreibbar sind.

10. Operationstisch nach zumindest einem der vorstehenden Ansprüche,
**dadurch gekennzeichnet, dass**
als Antrieb für ein Verschwenken der Patientenauflage (10) insgesamt genau ein Hubzylinder (22) und zwei Drehantriebe (16A, 16B, 18, 20) vorgesehen sind.

11. Operationstisch nach zumindest einem der vorstehenden Ansprüche,
**dadurch gekennzeichnet, dass**
die beiden Gelenkteile (14A, 14B) jeweils eine Öffnung aufweisen, wobei ein Hubzylinder durch eine Öffnung eines Gelenkteils (14A) hindurchgeführt ist.

12. Operationstisch nach zumindest einem der vorstehenden Ansprüche,
**dadurch gekennzeichnet, dass**
die beiden Gelenkteile (14A, 14B) jeweils als Ring ausgebildet sind.

13. Operationstisch nach zumindest einem der vorstehenden Ansprüche,
**dadurch gekennzeichnet, dass**
ein Gelenkteil (14A) verdrehbar an der Säule (12) und ein Gelenkteil (14B) verdrehbar an der Patientenauflage (10) befestigt ist.

14. Operationstisch nach zumindest einem der vorstehenden Ansprüche,
**dadurch gekennzeichnet, dass**
das Gelenk (14) um 360° um die vertikale Drehachse (Z) drehbar ist.

## Claims

1. An operating table having a column (12) at which a patient support (10) is supported so that it is pivotable about an axis (Y) extending transversely to the patient support (10) and about an axis (X) extending longitudinally to the patient support, wherein the patient support (10) is connected to the column (12) via a joint (14) comprising two joint parts (14A, 14B), with the joint (14) being rotatable about a vertical axis of rotation (Z),
**characterized in that**
the joint (14) is a pivot plate whose two joint parts (14A, 14B) are mutually pivotable about a horizontal axis (S).

2. An operating table in accordance with claim 1,
**characterized in that**
the pivot axis (S) of the joint (14) has a horizontal orientation.

3. An operating table in accordance with claim 1 or claim 2,
**characterized in that**
a single joint (14) is provided between the patient support (10) and the column (12), with the relative position between the patient support (10) and the joint (14) and/or the relative position between the column (12) and the joint (14) being changeable.

4. An operating table in accordance with at least one of the preceding claims,
**characterized in that**
the pivot axis (S) of the joint (14) is arranged eccentrically with respect to the central axis of the column (12) and/or eccentrically with respect to the center of the patient support (10).

5. An operating table in accordance with at least one of the preceding claims,
**characterized in that**
the joint (14) is rotatable about the vertical axis of rotation (Z) between the column (12) and the patient support (10) without the position of the patient support (10) changing relative to the column (12).

6. An operating table in accordance with at least one of the preceding claims,
**characterized in that**
a single lifting cylinder (22) is provided to change the inclination of the patient support (10).

7. An operating table in accordance with at least one of the preceding claims,
**characterized in that**
a lifting cylinder (22) is connected to the patient support (10) via a ball joint (24) for the inclination adjustment of the patient support (10).

8. An operating table in accordance with at least one of the preceding claims,
**characterized in that**
two rotary drives (18, 20) are provided for a pivoting of the patient support (10).

9. An operating table in accordance with claim 8,
**characterized in that**
a controller is provided with which the two drives (18, 20) can be driven in a synchronized manner.

10. An operating table in accordance with at least one of the preceding claims,
**characterized in that**
a total of precisely one lifting cylinder (22) and two rotary drives (16A, 16B, 18, 20) are provided for a pivoting of the patient support (10).

11. An operating table in accordance with at least one of the preceding claims,
**characterized in that**
the two joint parts (14A, 14B) each have an opening, with a hollow cylinder being led through an opening of a joint part (14A).

12. An operating table in accordance with at least one of the preceding claims,
**characterized in that**
the two joint parts (14A, 14B) are each made as a ring.

13. An operating table in accordance with at least one of the preceding claims,
**characterized in that**
one joint part (14A) is rotatably fastened to the column (12) and one joint part (14B) is rotatably fastened to the patient support (10).

14. An operating table in accordance with at least one of the preceding claims,
**characterized in that**
the joint (14) is rotatable by 360° about the vertical axis of rotation (Z).

## Revendications

1. Table d'opération comprenant une colonne (12) sur laquelle un support de patient (10) est monté de telle façon qu'il est capable de pivoter autour d'un axe (Y) s'étendant perpendiculairement au support de patient (10) et autour d'un axe (X) s'étendant longitudinalement par rapport au support de patient, dans laquelle le support de patient (10) est relié à la colonne (12) via une articulation (14) comprenant deux parties d'articulation (14A, 14B), ladite articulation étant capable de rotation autour d'un axe de rotation vertical (Z),
**caractérisée en ce que**
l'articulation (14) est un tabouret tournant, dont les deux parties d'articulation (14A, 14B) sont capables de pivoter l'une par rapport à l'autre autour d'un axe horizontal (S).

2. Table d'opération selon la revendication 1,
**caractérisée en ce que** l'axe de pivotement (S) de l'articulation (14) est orienté horizontalement.

3. Table d'opération selon la revendication 1 ou 2,
**caractérisée en ce qu'**il est prévu une articulation unique (14) entre le support de patient (10) et la colonne (12), telle que la position relative entre le support de patient (10) et l'articulation (14) et/ou la position relative entre la colonne (12) et l'articulation (14) est variable.

4. Table d'opération selon l'une au moins des revendications précédentes,
**caractérisée en ce que** l'axe de pivotement (S) de l'articulation (14) est agencé excentriquement par rapport à l'axe médian de la colonne (12) et/ou excentriquement par rapport au milieu du support de patient (10).

5. Table d'opération selon l'une au moins des revendications précédentes,
**caractérisée en ce que** l'articulation (14) entre la colonne (12) et le support de patient (10) est capable de tourner autour de l'axe de rotation vertical (Z) sans que la position du support de patient (10) par rapport à la colonne (12) varie.

6. Table d'opération selon l'une au moins des revendications précédentes,
**caractérisée en ce qu'**il est prévu un unique vérin de levage (22) afin de modifier l'inclinaison du support de patient (10).

7. Table d'opération selon l'une au moins des revendications précédentes,
**caractérisée en ce qu'**un vérin de levage (22) destiné à la modification d'inclinaison du support de patient (10) est relié à celui-ci via une articulation à rotule (24).

8. Table d'opération selon l'une au moins des revendications précédentes,
**caractérisée en ce qu'**il est prévu deux entraînements rotatifs (18, 20) pour faire pivoter le support de patient (10).

9. Table d'opération selon la revendication 8,
**caractérisée en ce qu'**il est prévu une commande au moyen de laquelle les deux entraînements (18, 20) sont susceptibles d'être entraînés de façon synchronisée.

10. Table d'opération selon l'une au moins des revendications précédentes,
**caractérisée en ce qu'**il est prévu à titre d'entraînement pour faire pivoter le support de patient (10) au total exactement un vérin de levage (22) et deux entraînements rotatifs (16A, 16B, 18, 20).

11. Table d'opération selon l'une au moins des revendications précédentes,
**caractérisée en ce que** les deux parties d'articulation (14A, 14B) comportent chacune une ouverture, et un vérin de levage est passé à travers une ouverture d'une partie d'articulation (14A).

12. Table d'opération selon l'une au moins des revendications précédentes,
**caractérisée en ce que** les deux parties d'articulation (14A, 14B) sont réalisées respectivement sous forme de bagues.

13. Table d'opération selon l'une au moins des revendications précédentes,
**caractérisée en ce qu'**une partie d'articulation (14A) est fixée avec faculté de rotation sur la colonne (12) et une partie d'articulation (14B) est fixée avec faculté de rotation sur le support de patient (10).

14. Table d'opération selon l'une au moins des revendications précédentes,
**caractérisée en ce que** l'articulation (14) est capable de rotation sur 360° autour de l'axe de rotation vertical (Z).
